# EUROPÄISCHE PATENTSCHRIFT

(11) **EP 0 007 579 B1**
(45) Veröffentlichungstag und Bekanntmachung des Hinweises auf die Patenterteilung: **30.06.1982**
(21) Anmeldenummer: 79102540.6
(22) Anmeldetag: 18.07.1979
(51) Int. Cl.: G08G 1/097

(54) **Schaltungsanordnung zur Überwachung des Zustands von Signalanlagen, insbesondere von Strassenverkehrs-Lichtsignalanlagen**
Circuit arrangement for monitoring the state of signalling systems, especially traffic light signalling systems
Circuit de surveillance de l'état de systèmes de signalisation, spécialement de systèmes lumineux de signalisation de circulation routière

(30) Priorität: 01.08.1978 DE 2833761
(43) Veröffentlichungstag der Anmeldung: 06.02.1980
(73) Patentinhaber: SIEMENS AKTIENGESELLSCHAFT, 80333 München (DE)
(72) Erfinder: Brunner, Heinrich, Dipl.-Ing., D-8183 Rottach-Egern (DE); Drebinger, Peter, D-8000 München 60 (DE); Höhne, Peter, Dr., D-8000 München 71 (DE); Hoisl, Johann, D-8012 Ottobrunn (DE); Kochanowski, Günter, D-8190 Wolfratshausen (DE); Wimmer, Walter, Dipl.-Ing., D-8023 Pullach (DE)

## Beschreibung

Die Erfindung bezieht sich auf eine Schaltungsanordnung zur Überwachung des Zustands von Signalanlagen, insbesondere von Straßenverkehrs-Lichtsignalanlagen, mit einer Logik- Schaltung zum Soll-Ist-Vergleich von Signalzustandssignalen, die von den einzelnen Signalgebern der Signalanlage abgeleitet sind, und mit wenigstens einer von der Logikschaltung beeinflußten Auswerteeinrichtung, welche eine Ausoder Umschaltung der Signalanlage im Störungsfall veranlaßt.

Eine solche Schaltungsanordnung ist zum Beispiel aus der US-PS-3 902 156 bekannt. Bei dieser bekannten Schaltungsanordnung ist die Logik-Schaltung aus einer Anzahl von Verknüpfungsgliedern aufgebaut, die durch eine Verdrahtung mit den jeweiligen Signalgebern verbunden sind. Eine Umstellung bzw. Erweiterung der Signalanlage erfordert daher eine Änderung der Verdrahtung.

Die Erfindung stellt sich demgegenüber die Aufgabe, eine Schaltungsanordnung der eingangs genannten Art so auszubilden, daß die in einer Signalanlage auftretenden Signalzustände sicher überwacht werden können, ohne daß bei einer Anpassung an veränderte Gegebenheiten oder bei einer Erweiterung der überwachten Signalanlage Verdrahtungsarbeiten erforderlich sind und daß dadurch keine Verschlechterung der Betriebssicherheit der Überwachungsschaltung selbst eintritt.

Erfindungsgemäß ergibt sich die Lösung dieser Aufga-be dadurch, daß als Logik-Schaltung zwei im Parallelbetrieb arbeitende Mikroprozessoren vorgesehen sind, daß jedem der Mikroprozessoren eine Auswerteeinrichtung nachgeschaltet ist, daß einen Störungszustand signalisierende Schaltmittel der beiden Auswerteeinrichtungen in Serie in einen Überwachungsstromkreis zur Überwachung der Signalanlage eingefügt sind, daß jeder mit einer Auswerteeinrichtung verbundene Ausgang eines jeden Mikroprozessors mit einem Steuereingang des jeweils anderen Mikroprozessors verbunden ist, daß ferner ein weiterer, Prüfsignale abgebender Ausgang eines jeden Mikroprozessors an die zur Aufnahme der Signal- zustandssignale vorgesehenen Eingänge des jeweils anderen Mikroprozessors angeschlossen ist, und daß die gegenseitige Steuerung der Mikroprozessoren so erfolgt, daß die Prüfsignale jeweils in den Pausen der impulsförmigen Signalzustandssignale dem betreffenden Mikroprozessor zugeführt werden.

Bei einer Veränderung der zu überwachenden Signalzustände z.B. in Anpassung an veränderte Gegebenheiten oder infolge einer Erweiterung der Signal-anlage genügt es nun, lediglich einen z.B. zur Aufnahme von Sollsignalzuständen vorgesehenen Speicher, der Bestandteil der Mikroprozessoren ist, gegen einen anderen Speicher auszutauschen, und durch die Verwendung von zwei im Parallelbetrieb arbeitenden Mikroprozessoren, die sich gegenseitig kontrollieren, ist außerdem sichergestellt, daß in einem der Mikroprozessoren auftretende Störungen kein Vorhandensein von zulässigen Signalzuständen vortäuschen können.

In weiterer Ausgestaltung der Erfindung ist vorgesehen, daß in den beiden Mikroprozessoren jeweils zugeordneten Speichern lediglich die nicht zugelassenen Signalzustände gespeichert sind und daß zu einem Soll-Ist-Vergleich eines jeden einem Ist-Zustand zugeordneten Signalzustandssignals, das jeweils in Form eines Bit-Musters an den Mikroprozessoreingängen ansteht, sämtliche gespeicherten Signalzustände jeweils nacheinander mit dem den Ist-Signalzustand angebenden Signalzustandssignal verglichen werden.

Auf diese Weise kann aus der Übereinstimmung eines Signalzustandssignals mit einem gespeicherten Signal das Vorliegen eines unzulässigen Signalzustandes der Signalgeber der Signalanlage festgestellt werden, wodurch die Betriebssicherheit der Schaltungsanordnung weiter erhöht wird, weil ein nichtzulässiger Betriebszustand durch ein positives Prüfergebnis festgestellt wird.

Anhand einer Figur wird ein Ausführungsbeispiel der Erfindung nachstehend noch näher erläutert.

Die in der Figur dargestellte Schaltungsanordnung dient zur Überwachung des Zustands einer Signalanlage, insbesondere einer Straßenverkehrs-Lichtsignalanlage. Zu dieser Signalanlage gehört eine Anzahl von Signalgebern, die im vorliegenden Fall nicht nur die eigentlichen Signaliserungszeichen abgeben, sondern auch ihren Signalzuständen entsprechende Signale, also Signal-Zustandssignale. Diese Signal-Zustandssignale können dabei entweder von den Signalgebern selbst oder von mit diesen Signalgebern verbundenen Meldegliedern abgegeben werden. Bei diesen Meldegliedern kann es sich um Spannungs-Meldeglieder oder um Strom-Meldeglieder handeln.

Die von den Signalgebern bzw. von den diesen zugeordneten Meldegliedern abgegebenen Zustandssignale treten an in der Figur dargestellten Anschlüssen Ea1 bis Ean sowie Eb1 bis Ebn auf. Wie ersichtlich, sind im vorliegenden Fall zwei Gruppen von entsprechenden Anschlüssen vorgesehen, wobei einander entsprechenden Anschlüssen beider Gruppen von Anschlüssen jeweils von einander entsprechenden Signalgebern bzw. von diesen zugehörigen Meldegliedern Zustandssignale zugeführt werden. Dies bedeutet, daß eine redundante Erfassung der Signalzustände der einzelnen Signalgeber erfolgt. Jede Gruppe von anschlüssen Ea1 bis Ean bzw. Eb1 bis Ebn weist dabie zumindest soviele Anschlüsse auf, wie Signalgeber bzw. diesen zugehörige Meldeglieder innerhalb der zu überwachenden Signal- anlage vorgesehen sind.

An den Anschlüssen Ea1 bis Ean sind im vorliegenden Fall durch UND-Glieder gebildete Verknüpfungsglieder GUa1 bis GUan mit ihren einen Eingängen angeschlossen. An den Anschlüssen Eb1 bis Ebn sind in entsprechender Weise durch UND-Glieder gebildete Verknüpfungsglieder GUb bis GUbn mit ihren einen Eingängen angeschlossen. Sämtliche gerade erwähnten Verknüpfungsglieder GUa1 bis GUan, GUb1 bis GUbn sind mit ihrem jeweils anderen Eingang am Ausgang eines Taktimpulsgenerators Tg angeschlossen, der mit der Abgabe von Impulsen die Verknüpfungsglieder jeweils impulsweise übertragungsfähig macht. Auf die damit zusammenhängenden Vorgänge wird weiter unten noch eingegangen werden.

Die UND-Glieder GUa1 bis GUan sind ausgangsseitig jeweils über ODER-Glieder GOa1 bis GOan an den einen Eingangsanschlüssen Ea1 bis Ean eines ersten Mikroprozessors MP1 angeschlossen. In entsprechender Weise sind die UND-Glieder GUb1 bis GUbn mit ihren Ausgängen über ODER-Glieder GOb1 bis GObn an den einen Eingangsanschlüssen eb1 bis ebn eines zweiten Mikroprozessors MP2 angeschlossen. Die beiden Mikroprozessoren MP 1 und MP2 mögen völlig einander entsprechende Mikroprozessoren sein, wie solche des Typs SAB8048.

Die gerade erwähnten ODER-Glieder GOa1 bis GOan sind eingangsseitig ferner an den Ausgängen der Registerstufen eines ersten Registers Reg1 angeschlossen, bei dem es sich um ein Schieberegister handeln mag. Dieses Schieberegister Regt ist mit einem Signal- und Schiebeeingang an einem Ausgangsanschluß as21 des Mikroprozessors MP2 angeschlossen. Die mit den Eingangsanschlüssen eb1 bis ebn des Mikroprozessors MP2 ausgangsseitig verbundenen ODER-Glieder GOb1 bis GObn sind in entsprechender Weise an den Ausgängen von Registerstufen eines Registers Reg2 angeschlossen, welches ebenfalls ein Schieberegister sein mag. Dieses Schieberegister Reg2 ist mit einem Signal- und Schiebeeingang- an einem Ausgangsanschluß as11 des Mikroprozessors MP1 angeschlossen.

Jedem der beiden Mikroprozessoren MP1, MP2 sind ein Programmspeicher und ein Datenspeicher zugehörig. So ist der Mikroprozessor MP1 mit einem Eingangsanschluß em11 mit dem ihm zugehörigen Programmspeicher ROM 1 verbunden, der ein Lesespeicher ist und der gegebenenfalls programmierbar sein kann. Mit einem Eingangsanschluß em12 ist der Mikroprozessor MP1 mit einem ihm zugehörigen Datenspeicher RAM verbunden, der ebenfalls ein Festspeicher oder ein gegen Stromausfall gesicherter Speicher mit wahlfreiem Zugriff sein mag. Der andere Mikroprozessor MP2 ist in entsprechender Weise über einen Eingangsanschluß em21 mit seinem zugehörigen Programmspeicher ROM2 und über einen Eingangsanschluß em22 mit seinem zugehörigen Datenspeicher RAM2 verbunden. Bezüglich dieser beiden Speicher ROM2 und RAM2 gilt dasselbe wie bezüglich der dem Mikroprozessor MP 1 zugehörigen Speicher.

Jedem der beiden Mikroprozessoren MP1, MP2 ist eine gesonderte Auswerteeinrichtung Us1 bzw. Us2 fest zugehörig. Die Auswerteeinrichtung Us1 ist eingangsseitig an einem Ausgangsanschluß am1 des Mikroprozessors MP1 angeschlossen. Die .Auswerteeinrichtung Us2 ist eingangsseitig an einem Ausgangsanschluß am2 des Mikroprozessors MP2 angeschlossen. Diese beiden Auswerteeinrichtungen mögen jeweils eine elektromechanische Einrichtung, wie ein Relais R1 bzw. ein Relais R2, enthalten, welches bei Vorliegen eines einen Störungszustand anzeigenden Meldesignals von dem jeweiligen Mikroprozessor her erregt wird. Wie oben bereits angedeutet, ist es für das Erregen der betreffenden Relais jedoch erforderlich, daß das jeweiliger Meldesignal eine gewisse Mindestdauer besitzt.

Die beiden Auswerteeinrichtungen Us1 und Us2 steuern, wie dies in der Ziechnung schematisch angedeutet ist, einen Überwachungsstromkreis, in welchem beispielsweise ein Stromversorgungsgerät Svg für die oben erwähnten Signalgeber liegen mag. Wie in der Zeichnung angedeutet, liegen in diesem Überwachungsstromkreis Ruhekontakte r1 bzw. r2 der erwähnten Relais R1 bzw. R2 der beiden Auswerteeinrichtungen Us1, Us2. Mit Erregen wenigstens eines dieser beiden Relais ist der erwähnte Überwachungsstromkreis unterbrochen, woraufhin das Spannungsversorgungsgerät Svg die Spannungsversorgung der Signalgeber unterbrechen kann.

Neben den bisher betrachteten Schaltungselementen und Verbindungen zwischen den in der Zeichnung dargestellten Schaltungselementen existieren noch einige weitere Schaltungsverbindungen zwischen den beiden Mikroprozessoren MP1 und MP2 selbst. So ist der Mikroprozessor MP1 mit einem Ausgangsanschluß as12 mit einem Eingangsanschluß es21 des Mikroprozessors MP2 verbunden, der seinerseits über einen Ausgangsanschluß as22 mit einem Eingangsanschluß es11 des Mikroprozessors MP verbunden ist. Außerdem ist der Mikroprozessor MP1 mit einem Eingangsanschluß es12 am Ausgangsanschluß am2 des Mikroprozessors MP2 angeschlossen, der mit einem Eingangsanschluß es22 am Ausgangsanschluß am1 des Mikroprozessors MP1 angeschlossen ist. Über diese Verbindungen der beiden Mikroprozessoren MP1 und MP2 werden Steuerungsvorgänge ausgeführt, auf die weiter unten noch näher eingegangen werden wird.

Nunmehr sei die Arbeitsweise der in der Schaltungsanordnung dargestellten und vorstehend erläuterten Schaltungsanordnung näher betrachtet. Dazu sei zunächst davon ausgegangen, daß an den Anschlüssen Ea1 bis Ean einerseits und an den Anschlüssen Eb1 bis Ebn andererseits jeweils zulässige Ist-Signalzustände kennzeichnende Signale auftreten. Diese Signale werden in dem jeweils zugehörigen Mikroprozessor MP1 mit Prüfsignalzustände angebenden Prüfsignalen verglichen, die in dem jeweils zugehörigen Datenspeicher RAM 1 bzw. RAM2 enthalten sind. Die Organisation ist dabei so getroffen, daß jeder Mikroprozessor die ihm eingangsseitig zugeführten, die jeweiligen Ist-Signalzustände angebenden Signale mit sämtlichen Prüfsignalen nacheinander vergleicht, die aus seinem zugehörigen Datenspeicher RAM1 bzw. RAM2 abgerufen werden. Im Zuge dieses schrittweisen Vergleichs gibt der jeweilige Mikroprozessor MP1 bzw. MP2 von seinem Ausgangsanschluß am1 bzw. am2 eine Taktimpulsfolge ab, wenn der jeweilige Ist-Signalzustand als zulässiger Ist-Signalzustand erkannt wird. Die jeweilige Taktimpulsfolge wird dann der zugehörigen Auswerteeinrichtung Us1 bzw. Us2 zugeführt, die auf das Auftreten einer solchen Taktimpulsfolge hin keine Störungsmeldung signalisiert.

Die vorstehend erwähnten Vergleichsvorgänge, die der jeweilige Mikroprozessor ausführt, können dabei zwischen die Ist-Signalzustände angebenden Signalen einerseits und nicht zugelassene Signalzustände angebenden Prüfsignalen oder lediglich zugelassene Signalzustände angebenden Prüfsignaien andererseits durchgeführt werden. Die betreffenden Vergleichsvorgänge können dabie mit Hilfe des in dem jeweiligen Mikroprozessor enthaltenen Rechenwerkes durchgeführt werden. Mit Rücksicht darauf, daß sich die Ist-Signalzustände nur in relativ großen Zeitabständen ändern, und mit Rücksicht darauf, daß die Anzahl der unterschiedlichen Prüfsignalzustände im allgemeinen nicht sehr hoch sein wird, wird mit den derzeit bereits verfügbaren Mikroprozessoren jeder Ist-Signalzustand mehrmals mit sämtlichen Prüfsignalzuständen verglichen.

Wie oben erläutert, werden die die einzelnen Ist-Signalzustände der Signalgeber angebenden Signale nun nicht als Dauersignale den entsprechenden Eingangsanschlüssen der Mikroprozessoren zugeführt, sondern diese Signale werden vielmehr über die impulsgesteuerten UND-Glieder GUa1 bis GUan bzw. GUb1 bis _ GUbn zugeführt. Demgemäß treten an den entsprechenden Eingangsanschlüssen der beiden Mikroprozessoren für die jeweiligen Ist-Signalzustände charakteristische Impulse auf. Zwischen diesen Impulsen treten hingegen jeweils Impulslücken auf. Die Organisation mag nun so getroffen sein, daß die Mikroprozessoren auch das Vorhandensein derartiger Impulspausen feststellen können und aus dem Nichtauftreten derartiger Impulspausen auf das Vorliegen eines fehlerhaften Übertragungsweges der die Ist-Signalzustände angebenden Signale schließen können. Diese Überwachungsvorgänge können dabei im Anschluß an die erwähnten Vergleichsvorgänge vorgenommen werden, die zwischen dem Auftreten von zwei aufeinanderfolgenden Impulsen der von den erwähnten UND-Gliedern abgegebenen Impulse durchgeführt werden können. Die betreffende Überprüfung der erwähnten Impulspausen setzt indessen voraus, daß das während des Auftretens dieser Impulspausen vorhandene Potential verschieden ist von dem Potential, das bei Auftreten eines Impulses auftritt. Da eine solche Unterscheidungsmöglichkeit normalerweise lediglich dann gegeben ist, wenn Impulse auftreten, die kennzeichnend sind für das Vorliegen von Ist-Signalzuständen mit hohen Signalpegeln, wird zweckmäßigerweise die gerade erwähnte Überprüfung auf den Fall beschränkt, daß Ist-Signalzustände mit derartigen Signalpegeln auftreten.

Wie oben bereits ausgeführt, ist es mit Hilfe der Schaltungsanordnung gemäß der Erfindung möglich, während der Dauer zumindest einer der zuvor erwähnten Impulspausen dem jeweiligen Mikroprozessor ein gesondertes Prüfsignal zuzuführen. Dies geschieht über die Schieberegister Regl, Reg2. Das Schieberegister Reg 1 ist dem Mikroprozessor MP 1 zugehörig, und das Schieberegister Reg2 ist dem Mikroprozessor MP2 zugehörig. Das Schieberegister Reg1 wird von dem Mikroprozessor MP2 her mit das gesonderte Prüfsignal bildenden Prüfsignalbits geladen, die der Mikroprozessor MP2 von seinem Ausgangsanschluß as21 abgeben ma^{g.} Das Schieberegister Reg2 wird in entsprechender Weise mit Prüfsignalbits vom Ausgangsanschluß as11 des Mikroprozessors MP geladen. Die betreffende Ladevorgänge brauchen dabei nicht gleichzeitig ausgeführt zu werden. Es genügt vielmehr, wenn lediglich eines der Schieberegister mit einem Prüfsignal geladen wird. Als Prüfsignal wird im vorliegenden Fall ein solches Signal verwendet, auf dessen Aufnahme durch den jeweiligen Mikroprozessor hin dieser ein ganz bestimmtes Meldsignal abzugeben hat. Es wird also mit dem jeweiligen Prüfsignal dem in Frage kommenden Mikroprozessor gewissermaßen ein nicht zulässiger Ist-Signalzustand vorgetäuscht. Die Abgabe des erwähnten Meldesignals hat im übrigen zur Folge, daß die normalerweise von dem jeweiligen Mikroprozessor ausgangsseitig abgegebene Taktimpulsfolge dann nicht abgegeben wird. Die zeitlichen Verhältnisse sind dabei jedoch so gewählt, daß die dem jeweiligen Mikroprozessor zugehörige Auswerteeinrichtung Us1 bzw. Us2 auf das Auftreten des jeweiligen Meldesignals noch nicht anspricht. Das jeweilige Meldesignal wird jedoch von dem jeweils anderen Mikroprozessor aufgenommen und ausgewertet - d.h. von demjenigen Mikroprozessor, der zuvor die Abgabe des Prüfsignals ausgelöst hat. Zu diesem Zweck sind die Ausgangsanschlüsse am 1 bzw; am2 der beiden Mikroprozessoren mit den Eingangsanschluß es22 bzw. es12 des jeweils anderen Mikroprozessors verbunden. Über die zwischen dem Ausgangsanschluß as12 des Mikroprozessors MP1 und dem Eingangsanschluß es21 des Mikroprozessors MP2 mag diesem Mikroprozessor MP2 im vorliegenden Fall gemeldet werden, daß ihm eingangsseitig ein Prüfsignal zugeführt wird. In entsprechender Weise wird über die Steuerleitung zwischen dem Ausgangsanschluß as22 des Mikroprozessors MP2 und dem Eingangsanschluß es11 des Mikroprozessors MP diesem Mikroprozessor MP 1 gemeldet werden, daß ihm eingangsseitig ein entsprechendes Prüfsignal zugeführt worden ist. Es ist aber auch möglich, daß über die betreffenden Steuerleitungen dem jeweils angesteuerten Mikroprozessor gemeldet wird, daß er von dem jeweils anderen Mikroprozessor her ein zu bewertendes Ausgangssignal zugeführt erhält (und zwar am Eingangsanschluß es12 des Mikroprozessors MP1 bzw. am Eingangsanschluß es22 des Mikroprozessors MP2). Dadurch kann mit Hilfe jedes der beiden Mikroprozessoren überwacht werden, ob der jeweils andere Mikroprozessor auf das ihm eingangsseitig zugeführte Prüfsignal hin das dazugehörige Meldesignal erzeugt. Wird das Auftreten eines solchen Meldesignals nicht ermittelt, so kann der überwachende Mikroprozessor eine entsprechende Störungsmeldung abgeben und das Ansprechen seiner zugehörigen Auswerteeinrichtung veranlassen. Durch diese Überwachungsmaßnahmen ist dann eine besonders sichere Überwachung der Signalzustände der Signalmelder gewährleistet, die die für ihre Signalzustände charakteristischen Signale an die genannten Anschlüsse Ea1 bis Ean bzw. Eb1 bis Ebn abgeben.

Im Zuge der vorstehenden Erläuterung der Arbeitsweise der in der Zeichnung dargestellten Schaltungsanordnung ist angenommen worden, daß jeweils zulässige Ist-Signalzustände bei den Signalgebern vorliegen. Wenn nun ein nicht zulässiger Ist-Signalzustand auftritt, dan wird dies durch jeden der beiden vorgesehenen Mikroprozessoren MP1 und MP2 im Zuge der Durchführung der jeweiligen Vergleichsvorgänge ermittelt. Wenn in dem dem jeweiligen Mikroprozessor zugehörigen Datenspeicher lediglich für die zulässigen Ist-Signalzustände charakteristische Prüfsignalszustände gespeichert sind, dann wird im Zuge der betreffenden Vergleichsvorgänge eine Nichtübereinstimmung zwischen dem vorliegenden Ist-Signalzustand und sämtlichen Prüfsignalzuständen ermittelt. Wenn in dem dem jeweiligen Mikroprozessor zugehörigen Datenspeicher hingegen die nicht zugelassenen Signalzustände der Signalgeber angebende Prüfsignale gespeichert sind, dann wird in diesem Fall eine Übereinstimmung zwischen dem vorliegenden Ist-Signalzustand und einem der Prüfsignale ermittelt. In jedem Falle gibt der jeweilige Mikroprozessor ein entsprechendes Meldesignal an seine zugehörige Auswerteeinrichtung ab, die - da das betreffende Meldesignal hinreichend lange auftritt - nunmehr anspricht und damit das Vorliegen einer Störung meldet. Wie oben bereits angedeutet, kann in diesem Fall das Stromversorgungsgerät Svg der Signalgeber abgeschaltet werden, so daß die Signalgeber dann stromlos werden. Es ist aber auch möglich, in diesem Fall die Signalgeber einen bestimmten vorgegebenen Notbetrieb, z.B. einen Blinkbetrieb, ausführen zu lassen.

Abschließend sei noch bemerkt, daß im vorstehenden unterschiedliche Betriebsweisen der Mikroprozessoren MP1, MP2 betrachtet worden sind, die die Mikroprozessoren sequentiell ausführen. Um diese Betriebsweisen ausführen zu können, sind den Mikroprozessoren MP1, MP2 die oben bereits erwähnten Programmspeicher ROM1 bzw. ROM2 zugehörig. In diesen Programmspeichern sind die die Durchführung der erwähnten Betriebsvorgänge steuernden Daten abgespeichert, die der jeweilige Mikroprozessor mit Hilfe des in ihm enthaltenen Programmschrittzählers nacheinander aufruft, um dann entsprechende Steuerungsvorgänge auszuführen. Überdies sei noch angemerkt, daß die impulsweise Ansteuerung der erwähnten UND-Glieder GUa1 bis GUan, GUb1 bis GUbn von dem Taktimpulsgenerator Tg her im Takte einer Netzwechselspannung erfolgt, die von einer die Signalgeber speisenden Netzwechselspannungsquelle geliefert wird. Bei der häufig benutzten 50-Hz-Netzwechselspannung für die Speisung der Signalgeber können die erwähnten UND-Glieder impulsweise ansteuernde. Impulse in einer zeitlichen Folge von 20 ms oder 10 ms auftreten, und zwar beispielsweise an Nulldurchgängen der betreffenden Netzwechselspannung.

## Patentansprüche

1. Schaltungsanordnung zur Überwachung des Zustands von Signalanlagen, insbesondere von Straßenverkehrs-Lichtsignalanlagen, mit einer Logik-Schaltung zum Soll-Ist-Vergleich von Signalzustandssignalen, die von den einzelnen Signalgebern der Signalanlage abgeleitet sind, und mit wenigstens einer von der Logikschaltung beeinflußten Auswerteeinrichtung, welche eine Aus- oder Umschaltung der Signalanlage im Störungsfall veranlaßt, dadurch gekennzeichnet, daß als Logik- Schaltung zwei im Parallelbetrieb arbeitende Mirkprozessoren (MP1, MP2) vorgesehen sind, daß jedem der Mikroprozessoren eine Auswerteeinrichtung (Us1, Us2) nachgeschaltet ist, daß einen Störungszustand signalisierende Schaltmittel (r1, r2) der beiden Auswerteeinrichtungen in Serie in einen Überwachungsstromkreis zur Überwachung der Signalanlage eingefügt sind, daß jeder mit einer Auswerteeinrichtung verbundene Ausgang (aml, am2) eines jeden Mikroprozessors mit Steuereingang (es22, es12) des jeweils anderen Mikroprozessors verbunden ist, einem, daß ferner ein weiterer, Prüfsignale abgebender Ausgang (as11, as21) eines jeden Mikroprozessors an die zur Aufnahme der Signal- zustandssignale vorgesehenen Eingänge (eb1-n, ea 1-n) des jeweils anderen Mikroprozessors angeschlossen ist, und daß die gegenseitige Steuerung der Mikroprozessoren so erfolgt, daß die Prüfsignale jeweils in den Pausen der impulsförmigen Signalzustandssignale dem betreffenden Mikroprozessor zugeführt werden.

2. Schaltungsanordnung nach Anspruch 1, dadurch gekennzeichnet, daß in den beiden Mikroprozessoren jeweils zugeordneten Speicher (RAM1, RAM2) lediglich die nicht zugelassenen Signalzustände gespeichert sind und daß zu einem Soll-Ist-Vergleich eines jeden einem Ist-Zustand zugeordneten Signalzustandssignals, das jeweils in Form eines Bit-Musters an den Mikroprozessoreingängen (ea1-n, eb1-n) ansteht, sämtliche gespeicherten Signalzustände jeweils nacheinander mit dem den Ist-Signalzustand angebenden Signalzustandssignal verglichen werden.

## Claims

1. A circuit arrangement for monitoring the state of signalling systems, in particular road traffic signalling systems, comprising a logic circuit for the comparison of theoretical and actual signal-state signals derived from individual signal transmitters of the signalling system, and at least one analysing device triggered by the logic circuit to initiate disconnection or changeover of the signalling system in the event of interference, characterised in that said logic circuit has two microprocessors (MP1, MP2) which operate in parallel mode; a respective analysing device (Us1, Us2) connected following each microprocessors, each of the two analysing devices having an associated switching element (r1, r2) inserted in series into a monitoring circuit for monitoring the signalling system to signal an interference state, that output (am 1, am2) of each micro-processor connected to an analysing device being connected to a control input (es22, es12) of the respective other micro-processor, a further input (as11, as21) of each micro-processor, which emits testing signals, being connected to the inputs (eb1-n, ea1-n) of the respective other micro-processor which are provided to receive the signal-state signals, and the mutual control of the microprocessors being so effected that the testing signals are each fed to the respective micro-processor in the intervals of the pulse-shaped signal-state signals.

2. A circuit arrangement as claimed in claim 1, characterised in that only non-permitted signal states are stored in stores (RAM1, RAM2) respectively assigned to the two microprocessors, and a theoretical-actual comparison of each signal-state signal assigned an actual state applied at the micro-processor inputs (ea1-n, eb1-n) in the form of a bit pattern is effected by consecutively comparing each of the stored signal states with the signal-state signal which indicates the actual signal state.

## Revendications

1. Montage pour surveiller l'état d'installations de signalisation, en particulier d'installations de signalisations lumineuses du trafic routier, du type comportant un circuit logique pour comparer les valeurs de consigne et les valeurs instantanées des états des signaux de signalisation, qui sont dérivés à partir des différents générateurs de signaux de l'installation de signalisation, ainsi qu'au moins un dispositif d'évaluation influencé par le circuit logique et qui provoque le débranchement ou la commutation de l'installation de signalisation, caractérisé par le fait qu'au titre de circuit logique sont prévus deux microprocesseurs (MP 1, MP2) opérant en fonctionnement parallèle, qu'en aval de chacun des microprocesseurs est monté un dispositif d'évaluation (Us1, Us2), que des moyens de commutation (r1, r2) des deux dispositifs d'évaluation, signalant un état de dérangement, sont insérés en série dans un circuit de surveillance en vue de surveiller l'installation de signalisation, que chaque sortie (am 1, am2) de chacun des microprocesseurs, reliée à un dispositif d'évaluation, est reliée à une entrée de commande (es22, es12), de l'autre microprocesseur, qu'en outre, une autre sortie (as11, as21) de chacun des microprocesseurs, émettant un signal de contrôle, est reliée, aux sorties (eb1-n, ea 1 -n) de l'autre microprocesseur, qui sont prévues pour recevoir des signaux de l'état de signalisation, et que la commande réciproque des microprocesseurs est opérée de telle mainière que les signaux de contrôle sont appliqués au microprocesseur concerné pendant l'intermission des signaux impulsionnels des signaux d'états des signaux de signalisation.

2. Montage selon la revendication 1, caractérisé par le fait que dans les mémoires (RAM1, RAM2) respectivement associées aux deux microprocesseurs, sont mémorisés uniquement les états des signaux admissibles et que pour la comparaison valeur de consigne- valeur instantanée de chacun des signaux d'états des signaux de signalisation, associés à chaque état instantané, qui est présent, sous la forme d'un modèle de bits aux entrées (ea1-n, eb1-n) des microprocesseurs, tous les états des signaux sont successivement comparés au signal de l'état des signaux, qui indique l'état du signal instantané.
